# DEMANDE DE BREVET EUROPEEN

(11) **EP 3 845 088 A1**
(43) Date de publication de la demande: **07.07.2021**
(21) Numéro de dépôt: 20216534.6
(22) Date de dépôt: 22.12.2020
(51) Int. Cl.: A45B 23/00

(54) **SUPPORT POUR PARAPLUIE DE CHASSE**

(30) Priorité: 30.12.2019 FR 1915704
(71) Demandeur: Ferronnerie d'Art Twins, 77320 Beton-Bazoches (FR)
(72) Inventeur: MAURER, Christophe, 77560 Les Marêts (FR); MAURER, Jean-Baptiste, 77560 Les Marêts (FR)
(74) Mandataire: Lecomte & Partners

(57) **Abrégé**

L'invention a pour objet un support (2) pour parapluie (4), comprenant une embase (6) configurée pour être fixée à un tronc d'arbre (12) ; un fourreau (8) fixé à l'embase (6) et configuré pour recevoir un mât (4.2) du parapluie (4) ; et où le fourreau (8) est fixé à l'embase (6) de manière à pouvoir présenter une direction de réception du mât (4.2) du parapluie (4) inclinée, par rapport à une direction principale de l'embase (6) correspondant à une direction principale du tronc d'arbre (12), d'un angle α compris entre 30° et 60°.

## Description

### Domaine technique

L'invention a trait au domaine des parapluies et plus particulièrement de la fixation de parapluies à un arbre.

### Technique antérieure

Le document de brevet publié US 2002/0036007 A1 divulgue un support pour parapluie destiné à être fixé à un arbre. A cet effet, le support comprend une embase avec une sangle destinée à entourer le tronc de l'arbre en vue de fixer l'embase audit arbre. Le support comprend également un bras s'étendant horizontalement depuis l'embase et une pièce de liaison fixée à l'extrémité distale dudit bras et servant de fourreau recevant le mât du parapluie. Ce support est intéressant en ce qu'il permet de fixer un parapluie à un tronc d'arbre et ce de manière assez simple et facile. Il présente toutefois l'inconvénient de présenter une stabilité limitée au niveau de la fixation sur le tronc d'arbre et aussi de nécessiter de positionner le support et le parapluie à une hauteur supérieure à la taille de la personne désirant se placer sous le parapluie.

Le document de brevet publié US 2006/0102216 A1 divulgue également un support pour parapluie, destiné à être fixé à un arbre. Il se distingue du support du document susmentionné essentiellement en ce que la fixation sur le tronc d'arbre est réalisée par vissage d'une extrémité du bras directement dans le tronc. A cet effet, l'extrémité du bras est pointue et présente un pas de vis. Cette fixation du support au tronc d'arbre présente l'inconvénient d'abimer le tronc de l'arbre et requiert par ailleurs une certaine dextérité de la part de l'utilisateur et un certain temps de montage.

Le document de brevet publié US 2007/0209689 A1 divulgue un support pour parapluie, destiné à être fixé à un arbre et similaire à celui du document précédent. Il présente également les mêmes inconvénients.

### Exposé de l'invention

L'invention a pour objectif de pallier au moins un des inconvénients de l'état de la technique susmentionné. Plus particulièrement, l'invention a pour objectif de permettre une fixation simple et efficace d'un parapluie à un arbre, de manière à procurer une protection optimale.

L'invention a pour objet un support pour parapluie, comprenant une embase configurée pour être fixée à un tronc d'arbre ; un fourreau fixé à l'embase et configuré pour recevoir un mât du parapluie ; remarquable en ce que le fourreau est fixé à l'embase de manière à pouvoir présenter une direction de réception du mât du parapluie inclinée par rapport à une direction principale de l'embase correspondant à une direction principale du tronc d'arbre d'un angle α compris entre 30° et 60°.

Selon un mode avantageux de l'invention, le fourreau est fixé à l'embase de manière pivotante.

Selon un mode avantageux de l'invention, la fixation pivotante du fourreau est entre une position rabattue où ledit fourreau est contre l'embase et une position déployée où la direction de réception du mât du parapluie est inclinée de l'angle a.

Selon un mode avantageux de l'invention, ledit support comprend des moyens d'arrêt du fourreau dans différents positions d'inclinaison.

Selon un mode avantageux de l'invention, les moyens d'arrêt comprennent un bras de retenue avec une première extrémité montée pivotante sur l'embase et une deuxième extrémité avec des moyens de fixation, suivant les différentes positions, avec le fourreau.

Selon un mode avantageux de l'invention, les moyens de fixation comprennent un trou oblong sur la deuxième extrémité du bras de retenue et une vis de serrage traversant ledit trou oblong et s'engageant avec le fourreau.

Selon un mode avantageux de l'invention, le fourreau comprend un tube de section circulaire ou non-circulaire d'une longueur d'au moins 150mm.

Selon un mode avantageux de l'invention, la fixation pivotante du fourreau à l'embase comprend une chape sur l'embase et une tige traversant ladite chape et une extrémité du tube.

Selon un mode avantageux de l'invention, le fourreau présente un diamètre intérieur supérieur ou égal à 15mm et/ou inférieur ou égal à 30mm.

Selon un mode avantageux de l'invention, l'embase comprend une platine avec au moins un orifice oblong avantageusement d'une largeur d'au moins 20mm et/ou d'une hauteur de maximum 10mm apte à recevoir une sangle de fixation au tronc d'arbre.

Selon un mode avantageux de l'invention, l'au moins un orifice oblong est formé directement dans l'épaisseur de la platine.

Selon un mode avantageux de l'invention, l'au moins un orifice oblong est formé par un passant sur la platine.

Selon un mode avantageux de l'invention, la platine comprend deux bords latéraux et longitudinaux, l'au moins un orifice oblong comprenant un orifice oblong à chacun desdits deux bords latéraux et longitudinaux.

Selon un mode avantageux de l'invention, la platine présente une face avant formant un passage libre pour une sangle entre les deux orifices oblongs.

Les mesures de l'invention sont particulièrement adaptées à un parapluie articulé, notamment un parapluie de camouflage avec un mât destiné à être planté dans le sol. Elles sont intéressantes en ce qu'elles permettent au parapluie ainsi fixé à un arbre de libérer l'espace situé au centre de la canopée du parapluie, notamment occupé par le mât. De plus, la fixation est particulièrement stable et résistante au vent. Aussi, les opérations de fixation du support à un tronc d'arbre sont simplifiées en ce que le support peut être fixé seul à l'arbre. Une sangle avec un mécanisme de serrage à cliquet peut être utilisée, permettant alors un serrage facile et, partant, une fixation très stable du support sur le tronc d'arbre. Le mât du parapluie peut ensuite être inséré dans le fourreau. Ce dernier, s'il est réglable, peut être ajusté avant ou après insertion du mât du parapluie.

### Brève description des dessins

[Fig 1] est une illustration d'un support de parapluie en fonction, c'est-à-dire fixé à un tronc d'arbre et supportant un parapluie ;
[Fig 2] est une vue de face du support de parapluie de la figure 1, dans un état replié ;
[Fig 3] est une vue du support de parapluie de la figure 1, dans un état déployé.

### Description détaillée

La figure 1 est une représentation d'un support pour parapluie en fonction.

Le support pour parapluie 2 est fixé à un arbre et support un parapluie 4. Ce dernier comprend une canopée 4.1 formée par une toile, et un mât 4.2. Ce dernier comprend une extrémité insérée dans le support pour parapluie 2. Le support pour parapluie 2 comprend une embase 6 fixée à l'arbre et un fourreau 8 fixé à l'embase et recevant l'extrémité libre du mât 4.2 du parapluie 4. Comme cela est visible à la figure 1, le support 2 est fixé à l'arbre au moyen d'une sangle 10 entourant le tronc 12 de l'arbre et s'engageant avec l'embase 6.

On peut observer que le fourreau 8 présente une direction de réception du mât 4.2 du parapluie 4 qui est inclinée par rapport à une direction verticale, d'un angle avantageusement compris entre 30° et 60°. A cet effet, le mât 4.2 du parapluie 2 présente la particularité de comporter une articulation 4.3 permettant de compenser l'inclinaison du mât 4.2, de sorte que la canopée 4.1 présente une orientation principale généralement verticale. Un tel agencement est particulièrement intéressant en ce qu'il libère l'espace situé en position centrale sous la canopée 4.2 du parapluie 4.

La figure 2 est une vue de face du support de parapluie 2 de la figure 1, à l'état replié, et la figure 3 est une vue de profil.

L'embase 6 comprend essentiellement une platine 6.1 avec des orifices oblongs 6.2 destinés à recevoir la sangle 10 (figure 1). Le fourreau 8 est formé par une portion de tube, en l'occurrence de section carrée, étant entendu que d'autres sections, comme notamment une section circulaire, sont envisageables. La portion de tube comprend une première extrémité ouverte 8.1 destinée à recevoir le mât 4.2 du parapluie 4, et une deuxième extrémité 8.2 fixée de manière pivotante à l'embase 6, plus particulièrement à la platine 6.1 de l'embase 6. Cette fixation en l'occurrence réalisée par une chape 6.3 fixée à la platine 6.1 et recevant la deuxième extrémité 8.2 de la portion de tube formant le fourreau 8. Une tige 6.4 traverse la chape 6.3 et l'extrémité 8.2 en question de manière à assurer la fixation pivotante.

Le fourreau 8 peut comprendre au niveau de la première extrémité 8.1 une vis de serrage 8.3 s'étendant radialement à l'intérieur dudit fourreau 8, de manière à pouvoir y serrer le mât 4.2 du parapluie 4.

Comme cela est visible aux deux figures 2 et 3, le support 2 comprend, en outre, des moyens d'arrêt du fourreau 8 dans différentes positions inclinées par rapport à une direction verticale lorsque l'embase est en position de montage sur un tronc d'arbre, essentiellement verticale. Ces moyens d'arrêt comprennent en l'occurrence un bras de retenue 14 avec une première extrémité 14.1 fixée de manière pivotante à l'embase 6. Cette fixation pivotante est à distance de la fixation pivotante du fourreau 8 à l'embase 6. Elle est en l'occurrence réalisée par une patte 6.5 fixée à la platine 6.1 de l'embase 6 et contre laquelle la première extrémité 14.1 du bras de retenue 14 est disposée. Une tige de fixation avec pivotement traverse un orifice formé dans la patte 6.5 et un orifice formé dans l'extrémité en question 14.1 du bras de retenue. Une deuxième extrémité 14.2 du bras de retenue 14 présente un orifice oblong 14.3 pouvant potentiellement s'étendre sur plus de 50% de la longueur du bras de retenue 14. Les moyens d'arrêt comprennent également une vis d'arrêt 8.4 traversant l'orifice oblong 14.3 et s'engageant dans le fourreau 8, à distance de l'axe de pivotement formé par la tige 6.4. La vis d'arrêt 8.4, une fois desserrée, peut coulisser le long du trou oblong 14.3 et autorise ainsi un pivotement du fourreau 8 par rapport à l'embase 6. La position du fourreau 8 peut alors être arrêtée en serrant la vis d'arrêt 8.4. Il est entendu que d'autres mécanismes d'arrêt peuvent être envisagés.

En référence plus particulièrement à la figue 3, le fourreau 8 présente une direction principale de réception du mât 4.2 du parapluie 4, cette direction correspondant à l'axe longitudinal de la portion de tube formant le fourreau suivant ce mode de réalisation, inclinée d'un angle α par rapport à une direction verticale (lorsque le support est en position de montage), c'est-à-dire par rapport à une direction principale de l'embase 6. En position fonctionnelle du support, cet angle α d'inclinaison est compris entre 30° et 60°.

En référence aux figues 2 et 3, la platine 6.1 de l'embase s'étend suivant une direction principale qui est verticale lorsque l'embase est en position de montage, avantageusement sur au moins 200mm de manière à assurer une bonne stabilité à la fixation de l'embase au tronc d'arbre. Les deux orifices oblongs 6.2 destinés à recevoir la sangle 10 (figure 1), sont situés en position médiane par rapport aux bords latéraux et longitudinaux de la platine 6.1.

Les deux orifices oblongs 6.2 sont formés le long des deux bords latéraux et longitudinaux de la platine 6.1, respectivement, de sorte que la sangle les traversant peut passer le long de la face avant de la platine 6.1, entre les deux orifices oblongs 6.2 en question.

Les deux orifices oblongs 6.2 avantageusement présentent, chacun, une largeur, dans le plan moyen de l'embase, d'au moins 20mm et/ou une hauteur de maximum 10mm.

La platine 6.1 forme sur sa face avant un chemin libre d'obstacle entre les deux bords latéraux, sur une partie centrale s'étendant avantageusement depuis la chape 6.3 jusque la patte 6.5, permettant de faire passer librement la sangle 10 (figure 2). Il est donc avantageux que les moyens de fixation du fourreau à l'embase soient situés majoritairement ou exclusivement à l'une ou aux deux extrémités longitudinales de ladite embase, de manière à former le chemin libre d'obstacle sur la partie centrale.

Les orifices oblongs 6.2 sont en l'occurrence formés dans l'épaisseur de la platine 6.1, étant toutefois entendu qu'ils peuvent être formés autrement, par exemple par un passant formé sur ou fixé à la platine.

La platine 6.1 est avantageusement rectangulaire.

La platine 6.1 peut être pliée par rapport à une direction longitudinale centrale de manière à former une section transversale en V avec une face arrière concave. Une telle configuration permet à la platine 6.1 d'épouser la circularité d'un tronc d'arbre, de sorte que les deux bords latéraux et longitudinaux de la platine 6.1 contactent le tronc d'arbre et la partie centrale est à distance dudit tronc. Le passage de la sangle le long de la face avant de la platine entre les deux orifices oblongs permet d'adéquatement plaquer la platine contre le tronc d'arbre. Avantageusement, le profil en V forme un angle inférieur à 170° et/ou supérieur à 150°. La largeur du profil en V est avantageusement supérieure à 90mm et/ou inférieure à 150mm.

La formation des orifices oblongs peut aussi être accompagnée d'une déformation locale de la platine.

Le support qui vient d'être décrit est avantageusement réalisé en acier notamment par mécano-soudage. Certains composants, comme notamment l'embase et le fourreau pourraient cependant être réalisés en matière plastique par moulage. Dans ce cas, l'allure du support pourra prendre une forme quelque peu différente tout en conservant le principe de construction et de fonctionnement.

## Revendications

1. Support (2) pour parapluie (4), comprenant :
- une embase (6) configurée pour être fixée à un tronc d'arbre (12) ;
- un fourreau (8) fixé à l'embase (6) et configuré pour recevoir un mât (4.2) du parapluie (4) ;
**caractérisé en ce que**
le fourreau (8) est fixé à l'embase (6) de manière à pouvoir présenter une direction de réception du mât (4.2) du parapluie (4) inclinée, par rapport à une direction principale de l'embase (6) correspondant à une direction principale du tronc d'arbre (12), d'un angle α compris entre 30° et 60°.

2. Support (2) pour parapluie, selon la revendication 1, **caractérisé en ce que** le fourreau (8) est fixé à l'embase (6) de manière pivotante.

3. Support (2) pour parapluie (4), selon la revendication 2, **caractérisé en ce que** la fixation pivotante du fourreau (8) est entre une position rabattue où ledit fourreau (8) est contre l'embase (6) et une position déployée où la direction de réception du mât (4.2) du parapluie (4) est inclinée de l'angle a.

4. Support (2) pour parapluie (4), selon l'une des revendications 2 et 3, **caractérisé en ce que** ledit support (2) comprend des moyens d'arrêt (14, 8.4) du fourreau (8) dans différentes positions d'inclinaison.

5. Support (2) pour parapluie (4), selon la revendication 4, **caractérisé en ce que** les moyens d'arrêt comprennent un bras de retenue (14) avec une première extrémité (14.1) montée pivotante sur l'embase (6) et une deuxième extrémité (14.2) avec des moyens de fixation (14.3, 8.4), suivant les différentes positions, avec le fourreau (8).

6. Support (2) pour parapluie (4), selon la revendication 5, **caractérisé en ce que** les moyens de fixation comprennent un trou oblong (14.3) sur la deuxième extrémité (14.2) du bras de retenue (14) et une vis de serrage (8.4) traversant ledit trou oblong (14.3) et s'engageant avec le fourreau (8).

7. Support (2) pour parapluie (4), selon l'une des revendications 2 à 6, **caractérisé en ce que** le fourreau (8) comprend un tube de section circulaire ou non-circulaire d'une longueur d'au moins 150mm.

8. Support (2) pour parapluie (4), selon l'une des revendications 1 à 6, et selon la revendication 7, **caractérisé en ce que** la fixation pivotante du fourreau (8) à l'embase (6) comprend une chape (6.3) sur l'embase (6) et une tige (6.4) traversant ladite chape (6.3) et une extrémité (8.2) du tube.

9. Support (2) pour parapluie (4), selon l'une des revendications 1 à 8, **caractérisé en ce que** le fourreau (8) présente un diamètre intérieur supérieur ou égal à 15mm et/ou inférieur ou égal à 30mm.

10. Support (2) pour parapluie (4), selon l'une des revendications 1 à 9, **caractérisé en ce que** l'embase (6) comprend une platine (6.1) avec au moins un orifice oblong (6.2).

11. Support (2) pour parapluie (4), selon la revendication 10, **caractérisé en ce que** l'au moins un orifice oblong (6.2) présente une largeur d'au moins 20mm et/ou une hauteur de maximum 10mm apte à recevoir une sangle (10) de fixation au tronc d'arbre (12).

12. Support (2) pour parapluie (4), selon l'une des revendications 10 et 11, **caractérisé en ce que** l'au moins un orifice oblong (6.2) est formé directement dans l'épaisseur de la platine (6.1).

13. Support (2) pour parapluie (4), selon l'une des revendications 10 et 11, **caractérisé en ce que** l'au moins un orifice oblong (6.2) est formé par un passant sur la platine (6.1).

14. Support (2) pour parapluie (4), selon l'une des revendications 10 à 13, **caractérisé en ce que** la platine comprend deux bords latéraux et longitudinaux, l'au moins un orifice oblong (6.2) comprenant un orifice oblong (6.2) à chacun desdits deux bords latéraux et longitudinaux.

15. Support (2) pour parapluie (4), selon la revendication 14, **caractérisé en ce que** la platine présente une face avant formant un passage libre pour une sangle entre les deux orifices oblong (6.2).
